# EUROPÄISCHE PATENTSCHRIFT

(11) **EP 3 628 795 B1**
(45) Veröffentlichungstag und Bekanntmachung des Hinweises auf die Patenterteilung: **11.08.2021**
(21) Anmeldenummer: 19173551.3
(22) Anmeldetag: 09.05.2019
(51) Int. Cl.: E04G 19/00, E04G 9/04, E04G 9/05

(54) **EINSATZTEIL ZUR REPARATUR VON BESCHÄDIGTER SCHALHAUT IN RAHMENSCHALUNGSECKEN**
INSERT FOR REPAIRING DAMAGED FORMWORK IN FRAME FORMWORK CORNERS
INSERT POUR LA RÉPARATION DE COFFRAGES ENDOMMAGÉS DANS LES COINS DE COFFRAGE

(30) Priorität: 27.09.2018 DE 102018123913
(43) Veröffentlichungstag der Anmeldung: 01.04.2020
(73) Patentinhaber: Herud, Jan A., 8045 Zürich (CH)
(72) Erfinder: Herud, Jan A., 8045 Zürich (CH)
(74) Vertreter: Limbeck, Achim

(56) Entgegenhaltungen:
- EP-A1- 2 789 769
- DE-U1-202012 004 515
- DE-U1-202016 103 715

## Beschreibung

### Technisches Gebiet

Die vorliegende Erfindung betrifft ein Einsatzteil zur Reparatur von beschädigter Schalhaut in Rahmenschalungsecken gemäß dem Obersatz des Patentanspruchs 1.

### Stand der Technik

Betonschalungen bestehen beispielsweise aus einlagigen oder mehrlagigen Holz- oder Kunststoffplatten, welche in einem Metallrahmen fixiert sind und mehrfach verwendet werden können. Der Metallrahmen gibt der Schalungsplatte halt und erlaubt standardisierte, stabile Verbindungen zwischen mehreren Schalungselementen.

Die Holzplatten werden üblicherweise mit Schrauben oder Nieten am Metallrahmen befestigt. Um unterschiedliche Quell- und Dehnungseigenschaften zwischen Metallrahmen und Holzplatte auszugleichen, wird üblicherweise eine Dehnfuge aus Silikon eingebracht. Die Holzplatten sind meist mit einem Kunststoff- oder Harzfilm beschichtet, unter anderem, um die Anzahl der Einsätze zu erhöhen und die Holzoberfläche zu schützen.

Insbesondere in den Ecken von Rahmenschalung kommt es häufig zu Verletzungen der Schalhaut und der Silikonfuge. Dadurch kann Betonmilch und Feuchtigkeit seitlich in die Schalhaut eindringen und einen Verfallsprozess in Gang setzen bzw. beschleunigen. Dies kann einerseits dazu führen, dass die Ebenheit der Betonfläche nicht mehr gewährleistet ist, ferner kann sich die Beschädigung 1:1 im fertig gegossenen Betonteil widerspiegeln. Andererseits wird das Betonschalungselement dadurch in seiner strukturellen Integrität durch Zersetzungsprozesse negativ beeinflusst. Dadurch wird die Lebensdauer der Schalung verkürzt und die Wirtschaftlichkeit gefährdet.

Bisher gibt es keine kostengünstige und einfache, massenhaft anwendbare sowie systematische und dauerhaft wirkende Methode, um verletzte Schalhautecken zu reparieren, bzw. wiederherzustellen. Eine Reparaturmethode besteht nicht. Stattdessen wird in den meisten Fällen die komplette Schalhaut ausgetauscht, was mit hohem Aufwand und hohen Kosten verbunden ist. Dieser Umstand ist höchst unbefriedigend, so dass Abhilfe zu schaffen ist.

Aus den Druckschriften DE 20 2021 004 515 U1, DE 20 2016 103 715 U1 sowie der EP 2 789 769 A1 sind Einsatzteile zur Ausbesserung schadhafter Schalhautecken in Betonschalungselementen bekannt, die einlagig oder mehrlagig aus Holz oder Kunststoff ausgeführt sind und die dadurch gekennzeichnet sind, dass sie hinsichtlich seiner Außenabmessungen für eine vorbehandelte Reparaturstelle passgenau ausgeführt sind.

### Darstellung der Erfindung

Der vorliegenden Erfindung liegt die Aufgabe zugrunde, beschädigte Ecken in Rahmenschalungselementen vor allem kostengünstig, schnell und systematisch und auf standardisierte Weise wiederherzustellen. Dabei soll sowohl die dem Beton zuweisende Schalhautoberfläche als auch die Integrität der Holz- oder Kunststoffplatte insgesamt wieder in einen verwendungsfähigen Zustand versetzt werden.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen des erfindungsgemäßen Einsatzteils sind in den abhängigen Unteransprüchen angegeben.

Das erfindungsgemäße Einsatzteil der eingangs genannten Art ist dadurch gekennzeichnet, dass es tränenförmig ausgebildet ist, wobei sich das tränenförmig gezogene Einsatzteil konisch in Richtung der Schalhautecke verjüngt.

Das erfindungsgemäße Einsatzteil ist einlagig oder mehrlagig aus Holz oder Kunststoff ausgeführt und hinsichtlich seiner Außenabmessungen für eine vorbehandelte Reparaturstelle passgenau ausgeführt, wobei besonders vorteilhaft vorgesehen ist, dass es zumindest bereichsweise einen in eine an der Reparaturstelle zentral oder dezentral platziertes Ankerloch passgenau einbringbaren Einsatzprofilbereich umfasst, welcher dem jeweils ursprünglichen Ankerloch des zu reparierenden Betonschalungselements entspricht, wobei in einer weiteren Ausbildungsform der Erfindung auf die Vornahme einer Ankerlochbohrung verzichtet wird.

Erfindungsgemäß wird weiterhin vorgeschlagen, ein Einsatzteil zu verwenden, welches zur Ausbesserung verletzter Ecken in Betonschalungselementen verwendet wird, welche in ein- oder mehrlagigem Schichtaufbau aus Holz oder Kunststoff ausgeführt sind.

Das Einsatzteil besitzt dabei bevorzugt die gleiche Oberfläche wie die zu reparierende ursprüngliche Schalungsplatte und wird bevorzugt aus dem gleichen Material wie die ursprünglich zu reparierende Schalungsplatte hergestellt. Das Einsatzteil weist dabei vorteilhaft auf seiner Oberfläche eine Beschichtung auf, die der Beschichtung der zu reparierenden Betonschalungsplatte entspricht, wobei die Beschichtung vorteilhaft Phenol, Kunststoff oder Melamin ist.

Das Einsatzteil kann weiterhin aus einlagigem Nadelholz oder aus mehrschichtigem, Film- oder Kunststoffbeschichtetem Sperrholz mit unbehandelter oder behandelter Rückseite oder aus Kunststoffverbundmaterial hergestellt sein.

Die Rückseite des Einsatzteils ist vorteilhafterweise roh oder mit einem Gegenzug oder einer wasserundurchlässigen Lackierung versehen, um besser mit der zu reparierenden Schalungsplatte verklebt werden zu können.

Das Einsatzteil entspricht in seinen Außenabmessungen einer vorgefertigten Aussparung, mit welcher die zu reparierende Stelle des Betonschalungselementes versehen wird. Durch die passgenaue Fertigung des Einsatzteils wird ein bündiges, planebenes Abschliessen zwischen Betonschalungselement und Einsatzteil bewirkt. Dies hat den Vorteil, dass bei weiteren, folgenden Betoniervorgängen kein Wasser oder Beton in die Reparaturstelle eindringen kann und die Oberfläche sowohl des Betonschalungselementes als auch des Betonteils eben ist.

### Kurzbeschreibung der Zeichnungen

Weitere Ziele, Merkmale, Vorteile und Anwendungsmöglichkeiten des erfindungsgemäßen Einsatzteils ergeben sich aus der nachfolgenden Beschreibung eines Ausführungsbeispiels anhand der Zeichnungen.

In den Zeichnungen zeigen
Fig. 1 eine unbeschädigtes Schalhautecke 4 ohne Ankerloch in Draufsicht auf ein Betonschalungselement mit Stahlrahmen 5 sowie die Silikonfuge 6;
Fig. 2 eine unbeschädigtes Schalhautecke 4 mit Ankerloch 2 in Draufsicht auf ein Betonschalungselement mit Stahlrahmen 5 sowie die Silikonfuge 6;
Fig. 3 ein Schalhautecke 4 ohne Ankerloch mit Verletzungen 7 in Draufsicht;
Fig. 4 ein Schalhautecke 4 mit Ankerloch 2 mit Verletzungen 7 in Draufsicht;
Fig. 5 eine Draufsicht auf ein tropfen- bzw. tränenförmiges Einsatzteil 1;
Fig. 6 eine Draufsicht auf ein tropfen- bzw. tränenförmiges Einsatzteil 1 mit Ankerloch 2;
Fig. 7 einen Querschnitt durch das Einsatzteil 1 hier ohne Ankerloch;
Fig. 8 eine Draufsicht auf eine mittels eines Fräsers, einer speziellen Frässchablone sowie eines Stemmeisens vorbehandelte Stelle 9 in der Schalungsplatte über der beschädigten Schalhautecke 4, um das erfindungsgemäß vorgeschlagene Einsatzteil 1 aufzunehmen; ebenfalls zeigt Fig. 8 eine Draufsicht auf ein eingesetztes Einsatzteil in die vorbehandelte Stelle.

### Ausführung der Erfindung

Wie aus den Figuren 1 bis 8 ersichtlich, ist das erfindungsgemäße Einsatzteil 1 in einer besonders vorteilhaften Ausführungsform der Erfindung zumindest bereichsweise als ein vorzugsweise in die Reparaturstelle 8 oder in ein an der Reparaturstelle 8 zentral oder dezentral platziertes Ankerloch 2 passgenau einbringbares Einsatzprofilteil 10 ausgebildet, wobei in der Ausführung mit Ankerloch das Einsatzteil 1 dem jeweils ursprünglichen Ankerloch 2 des zu reparierenden Betonschalungselements entspricht.

Die beiden Seiten des sich konisch verjüngende Abschnitts des Einsatzteils 1 beschreiben vorzugsweise einen 90° Winkel.

Der Radius des Einsatzteils 1 misst vorteilhafterweise mindestens 20 mm, jedoch höchstens 50 mm.

Das erfindungsgemäße Einsatzteil 1 beschränkt sich in seiner Ausführung nicht auf die vorstehend angegebenen bevorzugten Ausführungsformen.

### Liste der Bezugsziffern

- 1: Einsatzteil
- 2: Ankerloch
- 3: Radius des Einsatzteils
- 4: Schalhautecke
- 5: Stahlrahmen
- 6: Silikonfuge
- 7: Verletzungen der Schalhautecke
- 8: Oberfläche (dem Beton zugewandte Seite) der Schalungsplatte
- 9: vorbehandelte Stelle zur Aufnahme des Einsatzteils
- 10: Rückseite des Einsatzteils
- 11: Einsatzprofilbereich

## Patentansprüche

1. Einsatzteil (1) zur Ausbesserung schadhafter Schalhautecken (4) in Betonschalungselementen, das einlagig oder mehrlagig aus Holz oder Kunststoff ausgeführt und hinsichtlich seiner Außenabmessungen für eine vorbehandelte Reparaturstelle (9) passgenau (4) ausgeführt ist,
**dadurch gekennzeichnet, dass**
das Einsatzteil (1) tränenförmig ausgebildet ist und sich das tränenförmig gezogene Einsatzteil (1) konisch in Richtung der Schalhautecke (4) verjüngt.

2. Einsatzteil (1) nach Anspruch 1,
**dadurch gekennzeichnet, dass**
die beiden Seiten des sich konisch verjüngende Abschnitts des Einsatzteils (1) einen 90° Winkel beschreiben.

3. Einsatzteil (1) nach Anspruch 2,
**dadurch gekennzeichnet, dass**
der Radius mindestens 20 mm, jedoch höchstens 50 mm ist.

## Claims

1. Insert part (1) for repairing damaged form-work corners (4) in concrete form-work elements, which is made of wood or plastic in one or more layers and is made to fit precisely (4) with regard to its external dimensions for a pre-treated repair point (9),
**characterized in that**
the insert (1) is teardrop-shaped and the teardrop-shaped insert (1) tapers conically in the direction of the form-work facing corner (4).

2. Insert part (1) according to claim 1,
**characterized in that**
the two sides of the conically tapering section of the insert part (1) are at a 90° angle.

3. Insert part (1) according to claim 2,
**characterized in that**
the radius is at least 20 mm, however, no more than 50 mm.

## Revendications

1. Pièce d'insertion (1) pour la réparation de coins de peau de coffrage (4) endommagés dans des éléments de coffrage en béton, laquelle pièce d'insertion (1) est fabriquée en bois ou en matière plastique en une ou plusieurs couches et est conçue, en ce qui concerne ses dimensions extérieures, pour s'adapter exactement (4) à un emplacement de réparation (9) prétraité,
**caractérisée en ce que**
la pièce d'insertion (1) est conçue en forme de goutte d'eau et la pièce d'insertion (1) en forme de goutte d'eau se rétrécit de manière conique en direction du coin de peau de coffrage (4).

2. Pièce d'insertion (1) selon la revendication 1,
**caractérisée en ce que**
les deux côtés de la section conique de la pièce d'insertion (1) décrivent un angle de 90°.

3. Pièce d'insertion (1) selon la revendication 2,
**caractérisée en ce que**
le rayon est d'au moins 20 mm, mais d'au plus 50 mm.
